# EUROPÄISCHE PATENTSCHRIFT

(11) **EP 0 017 973 B1**
(45) Veröffentlichungstag und Bekanntmachung des Hinweises auf die Patenterteilung: **28.11.1984**
(21) Anmeldenummer: 80102038.9
(22) Anmeldetag: 16.04.1980
(51) Int. Cl.: E04H 3/18

(54) **Gegenstromschwimmgerät**
Counter-current swimming apparatus
Appareil de natation à contre-courant

(30) Priorität: 17.04.1979 AT 2863/79
(43) Veröffentlichungstag der Anmeldung: 29.10.1980
(73) Patentinhaber: Laing, Karsten, D-7148 Remseck 2- Aldingen (DE)
(72) Erfinder: Laing, Karsten, D-7148 Remseck 2- Aldingen (DE)

## Beschreibung

Die Erfindung bezieht sich auf ein Gegenstromschwimmgrät, bestehend aus einem Unterwasser-Elektromotor, der einen in einer Einschnürung eines Gehäuses angeordneten Axialpropeller antreibt, wobei die Durchströmungsfläche der Einschnürung annähernd dem Querschnitt der Austrittsdüse und die Breite dieser Austrittsdüse annähernd der Breite des Gehäuses entspricht. Eine derartige Vorrichtung war durch die DE-A-2401040 bekannt.

Dem Einsatz von Axiallaufrädern haftete bisher der Nachteil einer ungleichmässigen Geschwindigkeitsverteilung über den Austrittsbereich an, was sich insbesondere bei der Düse nach der der Erfindung dahin auswirken würde, dass nur auf einer Seite Wasser mit hoher Geschwindigkeit austreten würde. Aufgabe der Erfindung ist es, eine gleichmässige Geschwindigkeitsverteilung über den Austrittsbereich zu erzielen. Diese Aufgabe wird dadurch gelöst, dass die Motorachse bei vom Motor aus auf den Propeller gesehen rechts laufendem Motor von der Austrittsdüse aus gesehen, bezogen auf die Gehäusemittelbene nach links versetzt ist.

Durch die geringen Abmessungen von Axialpumpe und Motor ist es möglich, das Gerät so leicht und raumsparend auszubilden, dass die Unterbringung auch in kleinen Schwimmbädern möglich ist. Ausserdem ist es möglich, das Gerät schwenkbar anzuordnen.

Dadurch können stark unterschiedliche Wirkungen erzeugt werden. Das gleiche Gerät kann zum Schwimmen, zur Wellenerzeugung, für Massage, aber auch als Wasserspiel eingesetzt werden. Es ist erwünscht, dass der Schub des Wasserstrahls so gross ist, dass der Schwimmer auch bei äusserster Anstrengung nicht bis an das Gerät heranschwimmen kann. Dies war bisher nicht möglich, da mit hoher Geschwindigkeit austretende Strahlen zu Körperverletzungen führen können, was bei grossem Wasserdurchsatz und kleiner Austrittsgeschwindigkeit nicht möglich ist. Das erfindungsgemässe Gerät wird deshalb bevorzugt auf einen derart grossen Strahlschub dimensioniert, dass der Schwimmer nicht bis an das Gerät heranschwimmen kann. Hierdurch sind aber die bisher üblichen Unterwasserschalter für Handbetrieb nicht mehr verwendbar.

Die Erfindung sieht deshalb auch einen Schalter vor, der keines Knopfdruckes bedarf. Gemäss der Erfindung wird der ausserhalb des Beckens angeordnete Schalter elektromagnetisch betätigt. Der Schaltimpuls wird von einem Schallverstärker bei Schallfrequenzen zwischen 15 kHz und 25 kHz geliefert. Zur Betätigung klatscht der Schwimmer die nassen Hände zusammen.

Die Erfindung soll anhand von Figuren beschrieben werden.
Figur 1 zeigt das Gerät in Frontansicht.
Figur 2 zeigt den inneren Aufbau des Gerätes.
Figur 3 zeigt einen Horizontalschnitt durch das Gerät.
Figur 4 zeigt eine Verschwenk-einrichtung.
Figur 5 zeigt eine aufstreckbare Düse.

Das Gerät ist kastenförmig aufgebaut, wobei der Wassereintritt am unteren Ende 2 des Gehäuses 1 erfolgt. Im Inneren des Gehäuses ist ein Einschnürungselement 3 angeordnet, welches im engsten Querschnitt 4 kreisförmig ausgebildet ist. Konzentrisch unter diesem kreisförmigen Durchtrittsquerschnitt ist der Motor 5 angeordnet, der das Axiallaufrad 6 antreibt. Die Rotationsachse 7 ist zur Kompensation des Laufraddralles seitlich zur Hochachse versetzt, wobei der Versatz so gewählt ist, dass die Mengenverteilung über die horizontale Erstreckung der Austrittsdüse 8 annähernd konstant ist. Bei Linkslauf-auf den Propeller gesehen-ist deshalb ein Versatz nach rechts-von der Düse aus gesehen-vorgesehen. Die Austrittsfläche der Austritts-düse 8 ist annähernd so gross wie die Durchtrittsfläche im engsten Querschnitt 4 des Einschnürungselements 3, so dass Verzögerungsverluste vermieden werden. Die Breite sollte der Körperbreite eines Schwimmers entsprechen.

Figur 2 zeigt das Gerät in der Seitenansicht. Der Motor 5 wird durch eine Schelle 20 gehalten, die über Klemmstücke 21 auf den Rohren 22 höhenverstellbar befestigt wird. Die den Klemmen dienenden Schrauben 23 sind zur Höheneinstellung von aussen zugänglich.

Figur 3 zeigt den horizontalen Querschnitt durch das Gehäuse 1 und die hindurchgeführten Halterohre 22 sowie den Motor 5. Das Kabel 30 wird durch eines der Rohre 22' hindurchgeführt. An der Rückseite befindet sich ein Abstützelement 34, mit dem der Abstand des Gerätes von der Wandung eingestellt werden kann.

Die Halterohre 22 werden längs der inneren Kante des auf den Rohrabstand eingezogenen Rückenbereiches 33 des Gehäuses 1 geführt, wodurch das Gehäuse ohne weitere Führungselemente parallel zu den Rohren gehalten wird. Der abgekröpfte Bereich 21' sollte unmittelbar oberhalb des Beckenrandes 40 verlaufen, damit Abdeckeinrichtungen keine Beinderung erfhren.

Figur 4 zeigt eine alternative Ausbildung der Rohre, bei denen ein Schwenkgelenk im Bereich der Düse vorgesehen ist, welches ein Verschwenken des Gerätes bis fast zur horizontalen Lage ermöglich. Der Strahl tritt in der gezeigten Höheneinstellung aus der Wasseroberfläche aus.

Figur 5 zeigt eine alternative Anordnung, bei der-wie in Figur 5a gezeigt-der austretende Strahl durch ein Düsenelement 50 in die horizontale Richtung gelenkt wird, während der Strahl in Figur 5b durch Umstecken dieses Elementes in die Position 50' annähernd vertikal austritt.

Zur Einschaltung des Gerätes ist vorgesehen, einen magnetisch betätigten Schalter über eine Steuergerät zu betätigen. Dieses Steuergerät besitzt ein Mikrofon und einen Mikrofonverstärker mit einem Resonanzkreis, dessen Resonanzfrequenzen zwischen 15 kHz und 25 kHz liegen. Durch dieses Steuergerät ist es möglich, das Gerät berührungslos ein- und auszuschalten. Die Schallerzeugung erfolgt in bekannter Weise durch eine Ultraschallpfeife oder aber durch Klatschen. Es hat sich gezeigt, dass ein Klatschen mit nassen Händen sehr hohe Schallamplituden im genannten Frequenzbereich erzeugt und deshalb zur Schaltung des Gerätes führt, ohne dass irgendeine Vorrichtung berührt werden muss.

## Patentansprüche

1. Gegenstromschwimgerät, bestehend aus einem Unterwasser-Elektromotor (5), der einen in einer Einschnürung (3) eines Gehäuses (1) angeordneten Axialpropeller (6) antreibt, wobei die Durchströmungsfläche der Einschnürung (3) annähernd dem Querschnitt der Austrittsdüse (8, 50) und die Breite dieser Austrittsdüse annähernd der Breite des Gehäuses (1) entspricht, dadurch gekennzeichnet, dass die Motorachse (7) bei vom Motor aus auf den Propeller gesehen rechts alufendem Motor (5) von der Austrittsdüse (8) aus gesehen, bezogen auf die Gehäusemittelebene (24) nach links versetzt ist.

2. Gegenstromschwimmgerät nach Anspruch 1, dadurch gekennzeichnet, dass die Breite der Austrittsdüse (8) wesentlich grösser ist als die Höhe.

3. Gegenstromschwimmgerät nach Anspruch 1, dadurch gekennzeichnet, dass die Breite der Austrittsdüse (8) etwa der Körperbreite eines Schwimmers entspricht.

4. Gegenstromschwimmgerät nach Anspruch 1, dadurch gekennzeichnet, dass zur Höhenverstellung zwei Rohre vorgesehen sind, die im Gehäuse geführt werden.

5. Gegenstromschwimmgerät nach Anspruch 4, dadurch gekennzeichnet, dass der zur Beckenwand weisende vertikale Teil des Gerätegehäuses (1) so weit eingezogen ist, dass die Rohre (22) längs der vertikal verlaufenden Kanten geführt werden.

6. Gegenstromschwimmgerät nach Anspruch 1, dadurch gekennzeichnet, dass das Gehäuse (1) gegen die Schwimmbadwand mit einer Vorrichtung (23) abgestützt ist, die eine Verschwenkung der Austrittsdüse um eine horizontale Achse zulässt.

7. Gegenstromschwimmgerät nach Anspruch 1, dadurch gekennzeichnet, dass die Austrittsdüse (50) aus einem umsteckbaren Element (50') gebildet wird, das an einen Stutzen (51) anschliesst, dessen Austrittsfläche einen Winkel von ca. 45° mit der Horizontalen bildet.

8. Gegenstromschwimmgerät nach Anspruch 1, dadurch gekennzeichnet, dass der Schalter des Motors durch einen Elektromagneten betätigt wird, der den Schaltimpuls von einem Schallverstärker erhält, welcher bei Schallfrequenzeri im Bereich zwischen 15.000 Hz und 25.000 Hz einen Schaltimpuls erzeugt.

9. Gegenstromschwimmgerät nach Anspruch 1 bzw. Anspruch 4, dadurch gekennzeichnet, dass der abgekröpfte Rohrbereich 21' parallel und unmittelbar über dem Beckenrand (40) verläuft.

## Revendications

1. Appareil de natation à contre-courant, composé d'un moteur électrique immergé (5), entraînant une hélice axiale (6) monté dans une partie rétrécie (3) d'un carter (1), la surface d'écoulement de la striction (3) étant sensiblement égale à la section de la tuyère de sortie (8, 50) et la largeur de cette tuyère de sortie étant sensiblement égale à la largeur du carter (1), caractérisé en ce que l'axe du moteur (7) est déplacé vers la gauche par rapport au plan médian du carter (24) avec un moteur tournant à droite (5), si l'on considère l'hélice en partant du moteur et de la tuyère de sortie (24).

2. Appareil de natation à contre-courant selon la revendication 1, caractérisé en ce que la largeur de la tuyère de sortie (8) est nettement supérieure à sa hauteur.

3. Appareil de natation à contre-courant selon la revendication 1, caractérisé en ce que la largeur de la tuyère de sortie (8) correspond approximativement à la largeur du corps d'un nageur.

4. Appareil de natation à contre-courant selon la revendication 1, caractérisé en ce que 2 tubes traversant le carter sont prévus pour régler l'appareil en hauteur.

5. Appareil de natation à contre-courant selon la revendication 4, caractérisé en ce que la partie verticale du carter de l'appareil (1) dirigée vers la paroi du bassin est rentrée si profondément que les tubes (22) sont disposés le long des bords verticaux.

6. Appareil de natation à contre-courant selon la revendication 1, caractérisé en ce que le carter (1 ) est supporté contre le bord de la piscine par un dispositif (23), autorisant le pivotement de la tuyère de sortie autour d'un axe horizontal.

7. Appareil de natation à contre-courant selon la revendication 1, caractérisé en ce que la tuyère de sortie (50) est composée d'un élément emboîtable (50'), reliée à une tubulure (51), dont la surface de sortie forme un angle d'environ 45° par rapport à l'horizontale.

8. Appareil de natation à contre-courant selon la revendication 1, caractérisé en ce que le commutateur du moteur est actionné par un électro-aimant recevant l'impulsion de commutation d'un amplificateur de son produisant une impulsion de commutation avec des fréquences de son situées dans une plage entre 15.000 Hz et 25.000 Hz.

9. Appareil de natation à contre-courant selon la revendication 1 et la revendication 4, caractérisé en ce que la zone recourbée du tube (21') passe immédiatement au dessus du bord de la piscine (40) et parallèlement à celui-ci.

## Claims

1. Counter-current swimming apparatus, comprising an underwater electric motor (5) driving an axial propeller (6) disposed in a throat (3) of a housing (1) whereby the throughflow area of the throat (3) is approximately the same as the cross section of the outlet nozzle (8, 50) and the width of said outlet nozzle is approximately the same as the width of the housing (1), wherein, with the motor (5) running in a clockwise direction viewed from the motor looking onto the propeller, the motor shaft (7) is, viewed from the outlet nozzle (8), offset to the left with reference to the housing centre plane (24).

2. Counter-current swimming apparatus as defined in claim 1, wherein the width of the outlet nozzle (8) is considerably greater than the height.

3. Counter-current swimming apparatus as defined in claim 1 wherein the width of the outlet nozzle (8) is approximately the same as the body width of a swimmer.

4. Counter-current swimming apparatus as defined in claim 1, wherein, for the purpose of height adjustment, two pipes are provided which are guided in the housing.

5. Counter-current swimming apparatus as defined in claim 4, wherein the vertical part of the apparatus housing (1) facing the pool wall is recessed to such an extent that the pipes (22) are routed along the vertically extending edges.

6. Counter-current swimming device as defined in claim 1, wherein the housing (1) is supported against the swimming pool wall with a device (23) which allows the pivoting of the outlet nozzle about a horizontal axis.

7. Counter-current swimming apparatus as defined in claim 1, wherein the outlet nozzle (50) is formed by a reversible element (50') which adjoins a connection piece (51) whose outlet area forms an angle of approx 45° with the horizontal.

8. Counter-current swimming apparatus as defined in claim 1, wherein the switch of the motor is actuated by an electromagnet which receives the switching pulse from a sound amplifier which generates a switching pulse at sound frequencies in the range between 15.000 Hz and 25.000 Hz.

9. Counter-current swimming apparatus as defined in claim 1, and/or 4, wherein the offset pipe region 21' extends parallel and directly above the pool edge (40).
